# EUROPÄISCHE PATENTSCHRIFT

(11) **EP 1 252 419 B1**
(45) Veröffentlichungstag und Bekanntmachung des Hinweises auf die Patenterteilung: **11.01.2006**
(21) Anmeldenummer: 01902302.7
(22) Anmeldetag: 11.01.2001
(51) Int. Cl.: F01N 3/08

(54) **VERFAHREN UND VORRICHTUNG ZUR STEUERUNG EINER ENTSCHWEFELUNG EINES IN EINEM ABGASKANAL EINER VERBRENNUNGSKRAFTMASCHINE ANGEORDNETEN NOX-SPEICHERKATALYSATORS**
METHOD AND DEVICE FOR CONTROL OF DESULPHURISATION OF A NOX STORAGE CATALYST ARRANGED IN AN EXHAUST SYSTEM OF AN INTERNAL COMBUSTION ENGINE
PROCEDE ET DISPOSITIF POUR REGULER UNE DESULFURATION D'UN CATALYSEUR ACCUMULATEUR DE NOX PLACE DANS LE CANAL DES GAZ D'ECHAPPEMENT D'UN MOTEUR A COMBUSTION INTERNE

(30) Priorität: 15.01.2000 DE 10001432
(43) Veröffentlichungstag der Anmeldung: 30.10.2002
(73) Patentinhaber: Volkswagen Aktiengesellschaft, 38436 Wolfsburg (DE)
(72) Erfinder: POTT, Ekkehard, 38518 Gifhorn (DE); HAHN, Hermann, 30175 Hannover (DE); HINZE, Sören, 38102 Braunschweig (DE); ZILLMER, Michael, 38173 Sickte (DE); LANG, Axel, 38304 Wolfenbüttel (DE); SCHULZE, Frank, 38533 Vordorf (DE); DRÜCKHAMMER, Jens, 38108 Braunschweig (DE)
(74) Vertreter: Schneider, Henry
(86) Internationale Anmeldenummer: PCT/EP2001/000249
(87) Internationale Veröffentlichungsnummer: WO 2001/051779

(56) Entgegenhaltungen:
- EP-A- 0 858 837
- EP-A- 0 860 595
- EP-A- 0 862 941
- EP-A- 0 971 101
- DE-A- 19 913 949
- DE-C- 19 830 829
- US-A- 5 743 084

## Beschreibung

Die Erfindung betrifft ein Verfahren und eine Vorrichtung zur Steuerung einer Entschwefelung eines in einem Abgaskanal einer Verbrennungskraftmaschine angeordneten NOₓ-Speicherkatalysators mit den in den unabhängigen Ansprüchen genannten Merkmalen.

Es ist bekannt, eine Nachbehandlung von Abgasen von Verbrennungskraftmaschinen, die zumindest zeitweise in einem mageren Betriebsmodus betrieben werden, mit Hilfe von NOₓ-Speicherkatalysatoren zu betreiben. Während eines mageren Betriebsmodus lagert dabei der NOₓ-Speicherkatalysator Stickoxide NOₓ, die in dieser Phase gegenüber reduzierenden Abgasbestandteilen, wie Kohlenmonoxid oder unverbrannten Kohlenwasserstoffen, in einem Überschuss im Abgas vorhanden sind und daher nicht vollständig umgesetzt werden können, in Form von Nitrat ein. In regelmäßigen Abständen beziehungsweise bei einer nachlassenden NOₓ-Speicherfähigkeit wird der Speicherkatalysator einer NOₓ-Regeneration unterworfen, wofür er mit einer fetten Abgasatmosphäre beaufschlagt und eine Mindest-Katalysatortemperatur eingestellt wird.

Neben der NOₓ-Absorption findet eine unerwünschte Einlagerung von Schwefeloxiden im NOₓ-Speicherkatalysator statt. Die Schwefeleinlagerung ist unter den Bedingungen einer NOₓ-Regeneration nicht reversibel, wodurch es zu einer zunehmenden Verschwefelung des Speicherkatatysators kommt, die eine NOₓ-Speicherkapazität herabsetzt. Darüber hinaus kann eine Agglomeration von Schwefel zu einer Bildung von Sulfatkömem führen, die eine katalytische Aktivität des NOₓ-Speicherkatalysators irreversibel schädigen können. Die Entfernung solcher Sulfatkömer wird mit steigender Komgröße zunehmend schwieriger. Es ist daher bekannt, in regelmäßigen Abständen eine Entschwefelung des NOₓ-Speicherkatalysators durchzuführen, wobei der eingelagerte Schwefel bei Katalysatortemperaturen von über 650 °C und unter Beaufschlagung mit einer fetten Abgasatmosphäre hauptsächlich in Form von Schwefeldioxid SO₂ und Schwefelwasserstoff H₂S ausgetragen wird.

Neben der irreversiblen Schädigung durch Sulfatkombildung sind weitere dauerhafte Schädigungsarten bekannt, die zu einer nachlassenden Speicherkapazität des Katalysators beitragen. Hier ist in erster Linie eine thermische Schädigung von Bedeutung.

Aus EP 0 858 837 A1 ist ein Verfahren zur Entschwefelung eines NOₓ-Speicherkatalysators bekannt, bei dem ein vorgegebener Zeitpunkt der Entschwefelung von einer berechneten Schwefelbeladung unter Berücksichtigung einer thermischen Alterung des Speicherkatalysators bestimmt wird. Dabei wird die thermische Alterung in Abhängigkeit einer "thermischen Vergangenheit" des Speicherkatalysators modelliert, das heißt von seiner Betriebszeit und seiner Betriebstemperatur in dieser Zeit.

Die Patentschrift US 5,743,084 beschreibt ein Verfahren zur Entschwefelung eines NOₓ-Speichers, wobei eine Schädigung des Speichers in Abhängigkeit von einer Entschwefelungsfrequenz beziehungsweise -häufigkeit ermittelt wird. Dabei wird jedoch nicht die Möglichkeit von unvollständigen Entschwefelungen aufgrund zu milder Entschwefelungsparameter berücksichtigt, so dass die Bestimmung der irreversiblen Schädigung ungenau ist.

Der Erfindung liegt die Aufgabe zugrunde, ein Verfahren zur Steuerung einer Entschwefelung eines NOₓ-Speicherkatalysators vorzuschlagen, mit dessen Hilfe eine irreversible Schädigung des NOₓ-Speicherkatalysators mit großer Genauigkeit erkannt und verfolgt werden kann.

Erfindungsgemäß wird diese Aufgabe durch ein Verfahren und eine Vorrichtung zur Steuerung einer Entschwefelung eines NOₓ-Speicherkatalysators mit den in den unabhängigen Ansprüchen genannten Merkmalen gelöst. Gemäß dem erfindungsgemäßen Verfahren wird eine NOₓ-Speicheraktivität des NOₓ-Speicherkatalysators aus einer stromab des NOₓ-Speicherkatalysators gemessenen NOₓ-Konzentration ermittelt und bei Unterschreitung eines vorgebbaren Schwellenwertes für die NOₓ-Aktivität des NOₓ-Speicherkatalysators eine Entschwefelung mit ersten vorgebbaren Entschwefelungsparametern eingeleitet. Ferner wird anhand eines Entschwefelungserfolges eine irreversible Schädigung des NOₓ-Speicherkatalysators verfolgt und bei Überschreitung eines vorgegebenen Schädigungsgrenzwertes eine harte Entschwefelung mit zweiten Entschwefelungsparametern eingeleitet, wobei mindestens einer der zweiten Entschwefelungsparameter entsprechend einer höheren Entschwefelungswirksamkeit gewählt wird. Ein weiterer Betriebsmodus der Verbrennungskraftmaschine wird in Abhängigkeit von der Höhe einer nach der harten Entschwefelung wiedergewonnenen NOₓ-Anfangsaktivität abhängig gemacht. Die Durchführung der harten Entschwefelung gewährleistet einen quantitativen Schwefelaustrag, auch wenn vorausgegangene Standardentschwefelungen unvollständig abgelaufen sein sollten. Somit kann die nach der harten Entschwefelung wiedergewonnene NOₓ-Speicheraktivität direkt mit einer vorliegenden irreversiblen Schädigung des NOₓ-Speicherkatalysators korreliert werden. Folglich kann eine nicht mehr tolerierbare dauerhafte Schädigung des NOₓ-Speicherkatalysators erkannt werden.

Die Erfindung lässt verschiedene Verfahrensvarianten zur Vorgabe des Schädigungsgrenzwertes zu. Entsprechend einer bevorzugten Ausgestaltung wird der Schwellenwert, dessen Unterschreitung eine Entschwefelung auslöst, nach jeder Entschwefelung derart neu vorgegeben, dass er proportional zu einer nach Beendigung der Entschwefelung wiedergewonnenen NOₓ-Anfangsaktivität des NOₓ₋Speicherkatalysators ist. In diesem Fall stellt der Schädigungsgrenzwert einen nicht zu unterschreitenden minimalen Grenzwert für die NO_{X}-Speicheraktivität dar, wobei der Schwellenwert größer ist als der Schädigungsgrenzwert. Gemäß einer alternativen Ausgestaltung wird der Schwellenwert, dessen Unterschreitung eine Entschwefelung auslöst, nicht variiert. Entsprechend dieser Variante nimmt mit zunehmender irreversibler Schädigung des Katalysators eine Entschwefelungsfrequenz zu, so daß als Schädigungsgrenzwert eine vorgegebene maximale Entschwefelungsfrequenz dient. Gemäß einer weiteren alternativen Ausgestaltung, bei der der Schwellenwert ebenfalls konstant ist, wird der Schädigungsgrenzwert als eine untere Grenze einer nach einer Entschwefelung wiedergewonnenen NOₓ-Anfangsaktivität angegeben.

Die Durchführung einer Entschwefelung, insbesondere einer harten Entschwefelung, geht mit einem höheren Kraftstoffverbrauch einher und kann gegebenenfalls das Betriebsverhalten eines Fahrzeuges beeinflussen. Die Einleitung einer Entschwefelung ist somit nicht in jeder Betriebssituation erwünscht. Daher sieht eine vorteilhafte Ausführungsform des Verfahrens vor, daß bei Überschreitung des Schädigungsgrenzwertes zunächst ein Magerbetrieb der Verbrennungskraftmaschine verboten wird und eine harte Entschwefelung erst eingeleitet wird, wenn geeignete, vorgegebene Randbedingungen vorliegen. Dies kann etwa eine Mindesttemperatur des NOₓ-Speicherkatalysators und/oder eine über eine Mindestdauer eingehaltene Mindestfahrzeuggeschwindigkeit sein.

Das Verfahren gemäß der vorliegenden Erfindung sieht vor, den weiteren Betrieb der Verbrennungskraftmaschine nach einer harten Entschwefelung von dem Entschwefelungserfolg, das heißt von der Höhe einer nach der Entschwefelung wiedergewonnenen NOₓ-Anfangsaktivität, abhängig zu machen. Eine bevorzugte Ausgestaltung sieht vor, daß, wenn nach Beendigung einer harten Entschwefelung eine wiedergewonnene NOₓ-Anfangsaktivität nahezu vollständig oder in wenigstens einem vorgegebenen Umfang der eines schwefelfreien, NOₓ-freien und nicht geschädigten NOₓ-Speicherkatalysators entspricht, ein Magerbetrieb der Verbrennungskraftmaschine weiterhin zugelassen wird. In diesem Fall kann nämlich davon ausgegangen werden, daß der vor der harten Entschwefelung beobachtete Verlust der NOₓ-Speicheraktivität auf eine Schwefeleinlagerung und damit auf unvollständig abgelaufene, vorausgegangene Entschwefelungen zurückzuführen ist und nicht auf eine irreversible Schädigung des NOₓ-Speicherkatalysators. Nach einer erfolgreichen harten Entschwefelungsmaßnahme ist es daher ferner bevorzugt, die Entschwefelungsparameter derart adaptiv anzupassen, daß nachfolgende Entschwefelungen wirkungsvoller ablaufen.

Wenn dagegen eine harte Entschwefelung weitestgehend erfolglos abläuft und eine wiedergewonnene NOₓ-Anfangsaktivität nicht signifikant höher liegt als eine nach der letzten Entschwefelung vorliegende NOₓ-Anfangsaktivität, wird auf eine starke irreversible Schädigung des NOₓ-Speicherkatalysators geschlossen und ein Magerbetrieb der Verbrennungskraftmaschine eingeschränkt oder gesperrt, um die NOₓ-Emission geringzuhalten. Es ist ferner denkbar, einen Fahrzeugführer beispielsweise durch eine Warnanzeige von einer Wartungsnotwendigkeit des Katalysators in Kenntnis zu setzen.

Es weiterhin bevorzugt vorgesehen, daß die Vorrichtung Mittel umfaßt, beispielsweise eine Steuereinheit, in der eine Prozedur zur Steuerung der Verfahrensschritte der Entschwefelung eines NOₓ-Speicherkatalysators in digitaler Form abgelegt ist. Eine solche Steuereinheit kann vorteilhafterweise in ein zumeist vorhandenes Motorsteuergerät integriert sein.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: eine Prinzipdarstellung mit einer Abgasreinigungsanlage und Mitteln zur Steuerung der Entschwefelung eines NOₓ₋Speicherkatalysators;
- Figur 2: einen zeitlichen Verlauf einer NOₓ-Speicheraktivität eines NOₓ₋Speicherkatalysators gemäß einer bevorzugten Ausgestaltung der Erfindung;
- Figur 3: einen zeitlichen Verlauf einer NOₓ-Speicheraktivität eines NOₓ₋Speicherkatalysators gemäß einer weiteren bevorzugten Ausführungsform der vorliegenden Erfindung und

- Figur 4: ein Ablaufdiagramm der erfindungsgemäßen Verfahrensschritte gemäß dem in Figur 2 dargestellten Ausführungsbeispiel.

Die Figur 1 zeigt in schematischer Weise eine Verbrennungskraftmaschine 10 mit einem nachgeschalteten Abgasstrang 12. In einem Abgaskanal 14 des Abgasstranges 12 ist ein Vorkatalysator 16 sowie ein NOₓ-Speicherkatalysator 18 angeordnet. Der Abgaskanal 14 beherbergt ferner verschiedene Instrumente zur Erfassung ausgewählter Betriebsparameter. So erfassen beispielsweise die Gassonden 20, 22 eine Konzentration einer Gaskomponente im Abgas. Im vorliegenden Beispiel dient die als Lambda-Sonde ausgestaltete Gassonde 20 einer Erfassung eines Sauerstoffanteils nach der Verbrennungskraftmaschine 10 und vor den Katalysatorkomponenten 16, 18, während die NOₓ-Sonde 22 eine NOₓ-Konzentration hinter dem NOₓ₋Speicherkatalysator 18 mißt. Die vor und hinter dem NOₓ-Speicherkatalysator 18 angeordneten Temperatursensoren 24, 26 dienen der Ermittlung einer Katalysatortemperatur. Alternativ kann auf eine oder sogar auf beide Temperatursensoren 24, 26 verzichtet werden und eine Temperatur des NOₓ₋Speicherkatalysators empirisch abgeleitet werden. Alle von den Gassonden 20, 22 und den Temperatursensoren 24, 26 erfaßten Signale finden Eingang in ein Motorsteuergerät 28, wo sie zunächst digitalisiert und dann weiterverarbeitet werden, um einen Betriebsmodus der Verbrennungskraftmaschine 10 zu steuern. Hierfür regelt das Motorsteuergerät 28 beispielsweise ein in die Verbrennungskraftmaschine 10 einzuspeisendes Luft-Kraftstoff-Gemisch, indem es eine Stellung einer Drosselklappe 30 in einem Ansaugrohr 32 beeinflußt und/oder eine Abgasrückführeinrichtung 34. Durch die exemplarisch aufgezeigten Stellglieder 30, 34 kann beispielsweise ein Mager-oder ein Fettmodus für die Verbrennungskraftmaschine 10 eingestellt werden.

In das Motorsteuergerät 28 ist ferner eine Steuereinheit 36 integriert, in der eine Prozedur zur Steuerung der Entschwefelung des NOₓ-Speicherkatalysators 18, die nachfolgend näher erläutert wird, hinterlegt ist. Alternativ kann die Steuereinheit 36 auch unabhängig von dem Motorsteuergerät 28 realisiert werden.

Die Figur 2 stellt den zeitlichen Verlauf einer relativen NOₓ-Aktivität NOAᵣₑₗ eines NOₓ₋Speicherkatalysators 18 dar. Dabei bezeichnet die relative NOₓ-Aktivität NOAᵣₑₗ das Verhältnis der NOₓ-Aktivität NOA des vorliegenden NOₓ-Speicherkatalysators 18 zu der NOₓ-Aktivität eines NOₓ- und schwefelfreien und ungeschädigten NOₓ₋Speicherkatalysators. Die NOₓ-Aktivität NOA selbst ist hier als Verhältnis der hinter dem NOₓ-Speicherkatalysator 18 mit der NOₓ-Sonde 22 gemessenen NOₓ-Konzentration zu der vor dem NOₓ-Speicherkatalysator 18 vorliegenden NOₓ-Konzentration definiert. Die NOₓ-Konzentration vor dem NOₓ-Speicherkatalysator 18, also die NOₓ-Rohemission, wird vorzugsweise von dem Motorsteuergerät 28 anhand aktueller Betriebsparameter der Verbrennungskraftmaschine 10 berechnet. Alternativ kann sie auch mit einer vor dem NOₓ-Speicherkatalysator 18 im Abgasstrang 14 angeordneten NOₓ-Sonde gemessen werden. Die Berechnung der NOₓ-Aktivität NOA beziehungsweise der relativen NOₓ-Aktivität NOAᵣₑₗ erfolgt in dem Motorsteuergerät 28, in dem auch die NOₓ-Aktivität des NOₓ- und schwefelfreien ungeschädigten NOₓ-Speicherkatalysators gespeichert ist. Zu Beginn eines Fahrzeugbetriebes weist der NOₓ-Speicherkatalysator 18 die NOₓ-Aktivität NOA ähnlich der eines frischen Katalysators auf, so daß die relative NOₓ-Aktivität NOAᵣₑₗ zunächst einen Wert nahe "1" annimmt. Im folgenden Verlauf kommt es zu einer zunehmenden Verschwefelung des Katalysators 18, so daß die relative NOₓ-Aktivität NOAᵣₑₗ zunehmend abfällt. Die Unterschreitung eines ersten Schwellenwertes SW für die relative NOₓ-Aktivität löst eine erste Entschwefelung 40 des NOₓ-Speicherkatalysators 18 zum Zeitpunkt t₁ aus. Entsprechend den vorgegebenen Entschwefelungsparametern wird eine für die Entschwefelung notwendige Mindesttemperatur des Katalysators eingestellt und die Verbrennungskraftmaschine 10 über eine vorgegebene oder geregelte Entschwefelungsdauer in einem fetten Betriebsmodus entsprechend einer Lambda-Fettvorgabe betrieben. Zur Unterdrückung einer H₂S-Emission ist bekannt, die Entschwefelung in Fett-Mager-Intervallen zu betreiben. In diesem Fall sind als zusätzliche Entschwefelungsparameter beispielsweise die Fett-Mager-Lambdavorgaben der Intervalle, eine Umschaltfrequenz beziehungsweise eine Lage der Fett-Mager-Umschaltschwellen nach dem NOₓ-Speicherkatalysator 18 vorgebbar. Nach Beendigung einer Entschwefelung 40 wird entsprechend einer wiedergewonnenen relativen NOₓ-Anfangsaktivität NOAMX die Lage des Schwellenwertes SW durch die Steuereinheit 36 neu festgelegt, wobei der Schwellenwert SW vorzugsweise proportional zur wiedergewonnenen NOₓ-Anfangsaktivität NOAMX ist. Die nach Beendigung einer Entschwefelung vorliegende NOₓ-Anfangsaktivität NOAMX entspricht mit fortschreitender Betriebsdauer t immer weniger der eines frischen NOₓ₋Speicherkatalysators und sinkt mit zunehmender Alterung des Katalysators. Ursachen hierfür sind beispielsweise unvollständige Entschwefelungen und/oder irreversible thermische Schädigungen des NOₓ-Speicherkatalysators 18. Infolge der sich verringemden NOₓ-Anfangsaktivität NOAMX wird der Schwellenwert SW, dessen Unterschreitung eine Entschwefelung auslöst, zunehmend weiter herabgesetzt. Die Zyklen der Verschwefelung 38 und Entschwefelung 40 wiederholen sich solange, bis die NOₓ-Aktivität NOA einen nicht zu unterschreitenden unteren Schwellenwert, den Schädigungsgrenzwert SW_{IR}, zum Zeitpunkt t₅ erreicht. Die Unterschreitung des Schädigungsgrenzwertes SW_{IR} führt zunächst zu einer Umschaltung der Verbrennungskraftmaschine 10 von einem mageren Betriebsmodus in einen stöchiometrischen oder fetten Betriebsmodus, um die NOₓ-Emission geringzuhalten. Die harte Entschwefelung wird vorteilhafterweise erst dann eingeleitet, wenn vorgegebene Randbedingungen, beispielsweise eine Mindesttemperatur des NOₓ₋Speicherkatalysators 18 und/oder eine über eine Mindestdauer eingehaltene Mindestfahrzeuggeschwindigkeit, vorliegen. Auf diese Weise kann der Kraftstoffverbrauch für die energetisch äußerst anspruchsvolle harte Entschwefelung relativ geringgehalten werden. Die harte Entschwefelung 42 unterscheidet sich gegenüber den vorausgegangenen Entschwefelungen 40, indem mindestens einer der genannten Entschwefelungsparameter (zum Beispiel Katalysatortemperatur, Lambda, Zeitvorgabe) entsprechend einer höheren Entschwefelungswirksamkeit gewählt wird. Beispielsweise kann für die harte Entschwefelung 42 eine verlängerte Entschwefelungsdauer und/oder eine niedrigere Lambda-Fettvorgabe vorgesehen sein.

In Abhängigkeit von einer vorliegenden irreversiblen Schädigung des NOₓ₋Speicherkatalysators 18 werden unterschiedlich hohe NOₓ-Anfangsaktivitäten NOAMX nach der harten Entschwefelung 42 wiedergewonnen. In einem mit 44 bezeichneten Szenarium entspricht die wiedergewonnene NOₓ-Aktivität NOAMX annähernd der eines schwefelfreien ungeschädigten Katalysators. In diesem Fall kann davon ausgegangen werden, daß der Katalysator 18 praktisch keine dauerhaften Schädigungen aufweist und der vorausgegangene Aktivitätsverlust auf unvollständige, vorausgegangene Entschwefelungen 40 zurückzuführen ist. Im Szenarium 46 wird durch die harte Entschwefelung 42 zwar die ursprüngliche NOₓ-Aktivität nicht vollständig, aber in erheblichem Umfang wiederhergestellt. Dies deutet auf das Vorliegen von irreversiblen Schädigungen des Katalysators aber auch auf unvollständig abgelaufene Entschwefelungen 40 hin. In beiden Szenarien 44, 46 wird ein Magerbetrieb der Verbrennungskraftmaschine 10 weiterhin zugelassen, wobei für die wiederzugewinnende NOₓ-Anfangsaktivität NOAMX ein unterer Schwellenwert vorgegeben werden kann. Vorteilhafterweise werden in beiden Fällen 44, 46 die Entschwefelungsparameter für nachfolgende Entschwefelungen derart adaptiv korrigiert, daß verbesserte nachfolgende Entschwefelungserfolge erwartet werden können. Die Korrektur der Entschwefelungsparameter ist um so wichtiger, je geringer die irreversible Schädigung des NOₓ-Speicherkatalysators 18 und je höher die wiedergewonnene NOₓ-Aktivität NOAMX nach der harten Entschwefelung 42 ist. Entsprechend dem Szenario 48 ist die harte Entschwefelung 42 praktisch ohne Erfolg verlaufen. Hier muß also auf eine umfangreiche irreversible Schädigung des Speicherkatalysators 18 geschlossen werden. Um weitere NOₓ-Emissionen zu unterbinden, wird in diesem Fall der Magerbetrieb der Verbrennungskraftmaschine 10 endgültig gesperrt. Optional kann auch eine Wamanzeige vorgesehen sein, die einen Fahrzeugführer von dem Zustand des Katalysators in Kenntnis setzt beziehungsweise auf eine notwendig werdende Wartung hinweist.

Ein Verlauf der relativen NOₓ-Aktivität NOAᵣₑₗ entsprechend einer anderen bevorzugten Ausgestaltung der Erfindung ist in der Figur 3 dargestellt. Hier wird der Schwellenwert SW für die NOₓ-Aktivität NOA während des gesamten Fahrzeugbetriebes konstant gehalten. Mit einer zunehmenden Alterung des NOₓ-Speicherkatalysators 18 sinkt die nach einer Entschwefelung 40 wiederhergestellte NOₓ-Anfangsaktivität NOAMX. Infolgedessen wird das Zeitintervall τ, in dem der NOₓ-Speicherkatalysator 18 im Magermodus der Verbrennungskraftmaschine 10 bis zum Erreichen der Schwelle SW Schwefel einlagert, immer kürzer. Mit anderen Worten: Es steigt eine Frequenz, mit der eine Entschwefelung 40 notwendig wird. Ein Kriterium zum Erkennen des Notwendigwerdens einer harten Entschwefelung 42 kann in einer vorgegebenen maximalen Entschwefelungsfrequenz bestehen oder aber auch in einer unteren Schwelle einer nach einer Entschwefelung wiedergewonnenen NOₓ-Anfangsaktivität NOAMX. Alle weiteren Verfahrensmerkmale dieser Ausführungsform der Erfindung entsprechen den in Figur 2 dargestellten Merkmalen und sollen hier nicht nochmals erläutert werden.

Die Figur 4 zeigt ein Ablaufdiagramm zur Erläuterung der in Figur 2 dargestellten Ausführungsform des Verfahrens. Der Verfahrensablauf beginnt mit dem Schritt S1, in dem die Verbrennungskraftmaschine 10 mit einer mageren Atmosphäre, das heißt mit einem Lambdawert > 1, beaufschlagt wird. Im Schritt S2 erfolgt die Berechnung der NOₓ-Aktivität NOA auf Grundlage der von der NOₓ-Sonde 22 gemessenen NOₓ₋Konzentration hinter dem NOₓ-Speicherkatalysator 18. Die NOₓ-Speicheraktivität NOA wird im Schritt S3 mit dem Schwellenwert SW verglichen. Liegt die NOₓ-Aktivität NOA über dem Schwellenwert SW geht das Verfahren in Schritt S1 über und die Verbrennungskraftmaschine 10 wird weiterhin in dem Magermodus betrieben. Wird dagegen im Schritt S3 festgestellt, daß der Schwellenwert SW erreicht beziehungsweise unterschritten wurde, erfolgt im Schritt S4 der Vergleich der NOₓ₋Aktivität NOA mit dem Schädigungsgrenzwert SW_{IR}. Ist der Schädigungsgrenzwert SW_{IR} noch nicht erreicht oder unterschritten, wird im Schritt S5 eine Entschwefelung mit den vorgegebenen Entschwefelungsparametern eingeleitet. Nach Beendigung der Entschwefelung wird im Schritt S6 die wiedergewonnenene NOₓ-Aktivität NOAMX ermittelt und der Schwellenwert SW in Abhängigkeit von der ermittelten Anfangsaktivität NOAMX neu berechnet. Wird auf der anderen Seite im Schritt S4 festgestellt, daß die NOₓ-Aktivität NOA den Schädigungsgrenzwert SW_{IR} erreicht oder unterschritten hat, so wird im Schritt S7 eine harte Entschwefelung eingeleitet. Nach Beendigung der harten Entschwefelung erfolgt im Schritt S8 die Abfrage, ob die wiedergewonnene NOₓ₋Aktivität NOAMX kleiner als ein vorgegebener Schwellenwert SWMX ist. Wird diese Frage verneint, erfolgt im Schritt S6 die Berechnung eines neuen Schwellenwertes SW in Abhängigkeit von der NOₓ-Anfangsaktivität NOAMX, woraufhin der Magerbetrieb im Schritt S1 wieder zugelassen wird. Kann dagegen im Schritt S8 der Entschwefelungserfolg nicht festgestellt werden, so wird der Magerbetrieb im Schritt S9 endgültig gesperrt.

## Patentansprüche

1. Verfahren zur Steuerung einer Entschwefelung eines in einem Abgaskanal (14) einer Verbrennungskraftmaschine (10) angeordneten NOₓ-Speicherkatalysators (18) mit mindestens einer stromab des NOₓ-Speicherkatalysators (18) angeordneten NOₓ-Sonde (22), die gemäß einer im Abgas vorliegenden NOₓ-Konzentration ein Signal bereitstellt, wobei
(a) eine NOₓ-Aktivität (NOA) des NOₓ-Speicherkatalysators (18) aus der stromab des NOₓ-Speicherkatalysators (18) gemessenen NOₓ-Konzentration ermittelt wird,
(b) bei Unterschreitung eines vorgebbaren Schwellenwertes (SW) für die NOₓ-Aktivität (NOA) des NOₓ-Speicherkatalysators (18) eine Entschwefelung mit ersten vorgebbaren Entschwefelungsparametern eingeleitet wird,
(c) in Abhängigkeit eines Entschwefelungserfolges eine irreversible Schädigung des NOₓ-Speicherkatalysators (18) ermittelt wird und bei Überschreitung eines vorgegebenen Schädigungsgrenzwertes (SW_{IR}) eine harte Entschwefelung mit zweiten vorgebbaren Entschwefelungsparametern eingeleitet wird, wobei mindestens einer der zweiten Entschwefelungsparameter entsprechend einer höheren Entschwefelungswirksamkeit gegenüber den ersten Entschwefelungsparametern gewählt wird und
(d) in Abhängigkeit von der Höhe einer nach der harten Entschwefelung wiedergewonnenen NOₓ-Anfangsaktivität (NOAMX) ein weiterer Betriebsmodus der Verbrennungskraftmaschine (10) bestimmt wird.

2. Verfahren nach Anspruch 1, **dadurch gekennzeichnet, dass** der Schwellenwert (SW) nach jeder Entschwefelung derart vorgegeben wird, dass er proportional zu einer nach Beendigung einer Entschwefelung wiedergewonnenen NOₓ₋Anfangsaktivität (NOAMX) des NO_{X}-Speicherkatalysators (18) ist, und der Schädigungsgrenzwert (SW_{IR}) einen nicht zu unterschreitenden minimalen Grenzwert für die NOₓ-Aktivität (NOA) darstellt, wobei der Schwellenwert (SW) größer ist als der Schädigungsgrenzwert (SW_{IR}).

3. Verfahren nach Anspruch 1, **dadurch gekennzeichnet, dass** der Schädigungsgrenzwert (SW_{IR}) eine vorgegebene maximale Entschwefelungsfrequenz bei nicht variablem Schwellenwert (SW) ist.

4. Verfahren nach Anspruch 1, **dadurch gekennzeichnet, dass** der Schädigungsgrenzwert (SW_{IR}) bei nicht variablem Schwellenwert (SW) eine vorgegebene untere Grenze einer nach einer Entschwefelung wiedergewonnenen NOₓ-Anfangsaktivität (NOAMX) ist.

5. Verfahren nach einem der vorhergehenden Ansprüche, **dadurch gekennzeichnet, dass** bei Überschreitung des Schädigungsgrenzwertes (SW_{IR}) zunächst ein Magerbetrieb der Verbrennungskraftmaschine (10) eingeschränkt oder verboten wird und eine harte Entschwefelung erst eingeleitet wird, wenn vorgegebene Randbedingungen, wie eine Mindesttemperatur des NOₓ-Speicherkatalysators (18) und/oder eine über eine Mindestdauer eingehaltene Mindestfahrzeuggeschwindigkeit, vorliegen.

6. Verfahren nach einem der vorhergehenden Ansprüche, **dadurch gekennzeichnet, dass** in Abhängigkeit einer nach einer harten Entschwefelung wiedergewonnenen NOₓ-Anfangsaktivität (NOAMX) eine Zulassung oder Sperrung eines Magerbetriebs der Verbrennungskraftmaschine (10) bestimmt wird.

7. Verfahren nach einem der vorhergehenden Ansprüche, **dadurch gekennzeichnet, dass**, wenn nach Beendigung einer harten Entschwefelung eine wiedergewonnene NOₓ-Anfangsaktivität (NOAMX) nahezu vollständig oder wenigstens in einem vorgegebenen Umfang der eines schwefelfreien, NOₓ-freien und nicht geschädigten NOₓ-Speicherkatalysators (18) entspricht, ein Magerbetrieb der Verbrennungskraftmaschine (10) weiterhin zugelassen wird.

8. Verfahren nach einem der vorhergehenden Ansprüche, **dadurch gekennzeichnet, dass**, wenn nach Beendigung einer harten Entschwefelung eine wiedergewonnene NOₓ-Anfangsaktivität (NOAMX) nahezu vollständig oder wenigstens in einem vorgegebenen Umfang der eines schwefelfreien, NOₓ-freien und nicht geschädigten NOₓ-Speicherkatalysators (18) entspricht, die Entschwefelungsparameter derart angepasst werden, dass nachfolgende Entschwefelungen wirkungsvoller ablaufen.

9. Verfahren nach einem der vorhergehenden Ansprüche, **dadurch gekennzeichnet, dass**, wenn nach Beendigung einer harten Entschwefelung eine wiedergewonnene NOₓ-Anfangsaktivität (NOAMX) nicht signifikant höher ist als nach einer direkt vorausgegangenen Entschwefelung, auf eine starke irreversible Schädigung des NOₓ-Speicherkatalysators (18) geschlossen wird und ein Magerbetrieb der Verbrennungskraftmaschine (10) eingeschränkt oder gesperrt wird.

10. Verfahren nach einem der vorhergehenden Ansprüche, **dadurch gekennzeichnet, dass** die NOₓ-Aktivität (NOA) des NOₓ-Speicherkatalysators (18) einem Verhältnis der stromab des NOₓ-Speicherkatalysators (18) gemessenen NOₓ-Konzentration zu einer gemessenen oder anhand aktueller Betriebsparameter der Verbrennungskraftmaschine (10) berechneten NOₓ-Konzentration stromauf des NOₓ-Speicherkatalysators (18) entspricht.

11. Verfahren nach einem der vorhergehenden Ansprüche, **dadurch gekennzeichnet, dass** die NOₓ-Aktivität (NOA) ein Verhältnis der gemessenen NOₓ-Konzentration nach dem NOₓ-Speicherkatalysator (18) und einer modellierten NOₓ₋Konzentration nach einem schwefelfreien und ungeschädigten NOₓ₋Speicherkatalysator (18) darstellt.

12. Verfahren nach einem der vorhergehenden Ansprüche, **dadurch gekennzeichnet, dass** die Entschwefelungsparameter eine Entschwefelungstemperatur am NOₓ₋Speicherkatalysator (18), eine Lambda-Fettvorgabe und eine Entschwefelungsdauer sind.

13. Verfahren nach Anspruche 12, **dadurch gekennzeichnet, dass** die zweiten Entschwefelungsparameter gegenüber den ersten Entschwefelungsparametern eine niedrigere Lambda-Fettvorgabe und/oder eine längere Entschwefelungsdauer umfassen.

14. Verfahren nach einem der vorhergehenden Ansprüche, **dadurch gekennzeichnet, dass** zusätzliche Entschwefelungsparameter im Falle einer geregelten Fett-Mager-Entschwefelung Fett-Mager-Lambdavorgaben, eine Umschaltfrequenz sowie eine Lage der Fett-Mager-Umschaltschwellen nach dem NOₓ-Speicherkatalysator (18) sind.

15. Vorrichtung zur Steuerung einer Entschwefelung eines in einem Abgaskanal (14) einer Verbrennungskraftmaschine (10) angeordneten NOₓ-Speicherkatalysators (18) mit mindestens einer stromab des NOₓ-Speicherkatalysators (18) angeordneten NOₓ-Sonde (22), die gemäß einer im Abgas vorliegenden NOₓ-Konzentration ein Signal bereitstellt, wobei Mittel vorgesehen sind, mit welchen die Verfahrensschritte
(a) Ermittlung einer NOₓ-Aktivität (NOA) des NOₓ-Speicherkatalysators (18) aus der stromab des NOₓ-Speicherkatalysators (18) gemessenen NOₓ-Konzentration,
(b) Einleitung einer Entschwefelung mit ersten vorgebbaren Entschwefelungsparametern bei Unterschreitung eines vorgebbaren Schwellenwertes (SW) für die NOₓ-Aktivität (NOA) des NOₓ-Speicherkatalysators und
(c) Ermittlung einer irreversiblen Schädigung des NOₓ-Speicherkatalysators (18) in Abhängigkeit eines Entschwefelungserfolges und bei Überschreitung eines vorgegebenen Schädigungsgrenzwertes (SW_{IR}) Einleitung einer harten Entschwefelung mit zweiten Entschwefelungsparametern, wobei mindestens einer der zweiten Entschwefelungsparameter entsprechend einer höheren Entschwefelungswirksamkeit gegenüber den ersten Entschwefelungsparametern gewählt wird, und
(d) Bestimmung eines weiteren Betriebsmodus der Verbrennungskraftmaschine (10) in Abhängigkeit von der Höhe einer nach der harten Entschwefelung wiedergewonnenen NOₓ-Anfangsaktivität (NOAMX)
ausführbar sind.

16. Vorrichtung nach Anspruch 15, **dadurch gekennzeichnet, dass** die Mittel eine Steuereinheit (36) umfassen, in der eine Prozedur zur Steuerung der Verfahrensschritte zur Entschwefelung eines NOₓ-Speicherkatalysators (18) in digitaler Form hinterlegt ist.

17. Vorrichtung nach Anspruch 16, **dadurch gekennzeichnet, dass** die Steuereinheit (36) in ein Motorsteuergerät (28) integriert ist.

## Claims

1. Method for controlling a desulphurization of an NOₓ storage catalytic converter (18) arranged in an exhaust pipe (14) of an internal combustion engine (10) with at least one NOₓ sensor (22) which is arranged downstream of the NOₓ storage catalytic converter (18) and provides a signal according to the NOₓ concentration which is present in the exhaust gas, in which method
(a) the NOₓ activity (NOA) of the NOₓ storage catalytic converter (18) is determined from the NOₓ concentration measured downstream of the NOₓ storage catalytic converter (18),
(b) if the NOₓ activity (NOA) of the NOₓ storage catalytic converter (18) drops below a predeterminable threshold value (SW), desulphurization with first predeterminable desulphurization parameters is initiated,
(c) irreversible damage to the NOₓ storage catalytic converter (18) is determined as a function of the success of the desulphurization, and if a predetermined damage limit value (SW_{IR}) is exceeded, a hard desulphurization with second predeterminable desulphurization parameters is initiated, at least one of the second desulphurization parameters being selected so as to correspond to a higher desulphurization action compared to the first desulphurization parameters, and
(d) a further operating mode of the internal combustion engine (10) is determined as a function of the level of the starting NOₓ activity (NOAMX) restored after the hard desulphurization.

2. Method according to Claim 1, **characterized in that** the threshold value (SW) is predetermined after each desulphurization, in such a manner that it is proportional to the starting NOₓ activity (NOAMX) of the NOₓ storage catalytic converter (18) restored after a desulphurization operation has ended, and the damage limit value (SW_{IR}) represents a minimum limit value which the NOₓ activity (NOA) must never drop below, the threshold value (SW) being greater than the damage limit value (SW_{IR}).

3. Method according to Claim 1, **characterized in that** the damage limit value (SW_{IR}) is a predetermined maximum desulphurization frequency with an invariable threshold value (SW).

4. Method according to Claim 1, **characterized in that** the damage limit value (SW_{IR}) with an invariable threshold value (SW) is a predetermined lower limit for an initial NOₓ activity (NOAMX) restored after a desulphurization operation.

5. Method according to one of the preceding claims, **characterized in that** if the damage limit value (SW_{IR}) is exceeded, first of all lean-burn operation of the internal combustion engine (10) is restricted or forbidden, and a hard desulphurization is only initiated when predetermined boundary conditions, such as a minimum temperature of the NOₓ storage catalytic converter (18) and/or a minimum vehicle speed maintained for a minimum period of time, are present.

6. Method according to one of the preceding claims, **characterized in that** it is determined whether to permit or block lean-burn operation of the internal combustion engine (10) as a function of a starting NOₓ activity (NOAMX) restored after a hard desulphurization operation.

7. Method according to one of the preceding claims, **characterized in that** if, after a hard desulphurization operation has ended, the restored initial NOₓ activity (NOAMX) corresponds virtually completely or at least to a predetermined extent to that of a sulphur-free, NOₓ-free and undamaged NOₓ storage catalytic converter (18), lean-burn operation of the internal combustion engine (10) continues to be permitted.

8. Method according to one of the preceding claims, **characterized in that** if, after a hard desulphurization operation has ended, the restored initial NOₓ activity (NOAMX) corresponds virtually completely or at least to a predetermined extent to that of a sulphur-free, NOₓ-free and undamaged NOₓ storage catalytic converter (18), the desulphurization parameters are adapted in such a manner that subsequent desulphurization operations are carried out more efficiently.

9. Method according to one of the preceding claims, **characterized in that** if, after a hard desulphurization operation has ended, the restored initial NOₓ activity (NOAMX) is not significantly higher than after the immediately preceding desulphurization operation, it is concluded that the NOₓ storage catalytic converter (18) is strongly, irreversibly damaged, and lean-burn operation of the internal combustion engine (10) is restricted or blocked.

10. Method according to one of the preceding claims, **characterized in that** the NOₓ activity (NOA) of the NOₓ storage catalytic converter (18) corresponds to a ratio of the NOₓ concentration measured downstream of the NOₓ storage catalytic converter (18) to an NOₓ concentration upstream of the NOₓ storage catalytic converter (18), which has been measured or calculated on the basis of current operating parameters of the internal combustion engine (10).

11. Method according to one of the preceding claims, **characterized in that** the NOₓ activity (NOA) represents a ratio of the measured NOₓ concentration downstream of the NOₓ storage catalytic converter (18) and a modelled NOₓ concentration downstream of a sulphur-free and undamaged NOₓ storage catalytic converter (18).

12. Method according to one of the preceding claims, **characterized in that** the desulphurization parameters are a desulphurization temperature at the NOₓ storage catalytic converter (18), a rich lambda preset and a desulphurization duration.

13. Method according to Claim 12, **characterized in that** the second desulphurization parameters comprise a lower rich lambda preset and/or a longer desulphurization duration than the first desulphurization parameters.

14. Method according to one of the preceding claims, **characterized in that** additional desulphurization parameters in the case of controlled rich/lean desulphurization comprise rich/lean lambda presets, a switching frequency and a position of the rich/lean switching thresholds downstream of the NOₓ storage catalytic converter (18).

15. Apparatus for controlling the desulphurization of an NOₓ storage catalytic converter (18) arranged in an exhaust pipe (14) of an internal combustion engine (10) with at least one NOₓ sensor (22) which is arranged downstream of the NOₓ storage catalytic converter (18) and provides a signal according to the NOₓ concentration which is present in the exhaust gas, in which apparatus there are means which can be used to carry out the process steps of
(a) determining the NOₓ activity (NOA) of the NOₓ storage catalytic converter (18) from the NOₓ concentration measured downstream of the NOₓ storage catalytic converter (18),
(b) initiating a desulphurization operation with first predeterminable desulphurization parameters if the NOₓ activity (NOA) of the NOₓ storage catalytic converter drops below a predeterminable threshold value (SW), and
(c) determining irreversible damage to the NOₓ storage catalytic converter (18) as a function of the success of the desulphurization, and if a predetermined damage limit value (SW_{IR}) is exceeded, initiating a hard desulphurization with second desulphurization parameters, at least one of the second desulphurization parameters being selected so as to correspond to a higher desulphurization efficiency than the first desulphurization parameters, and
(d) determining a further operating mode of the internal combustion engine (10) as a function of the level of the initial NOₓ activity (NOAMX) restored after the hard desulphurization.

16. Apparatus according to Claim 15, **characterized in that** the means comprise a control unit (36) in which a procedure for controlling the method steps for the desulphurization of an NOₓ storage catalytic converter (18) is stored in digital form.

17. Apparatus according to Claim 16, **characterized in that** the control unit (36) is integrated in an engine management system (28).

## Revendications

1. Procédé de contrôle de la désulfuration d'un catalyseur-accumulateur de NOₓ (18) disposé dans le canal (14) des gaz d'échappement d'un moteur à combustion interne (10), avec au moins une sonde de NOₓ (22) disposée en aval du catalyseur-accumulateur de NOₓ (18) et qui délivre un signal qui est fonction de la concentration en NOₓ qui règne dans les gaz d'échappement, et dans lequel :
(a) l'activité NOₓ (NOA) du catalyseur-accumulateur de NOₓ (18) est déterminée à partir de la concentration en NOₓ mesurée en aval du catalyseur-accumulateur de NOₓ (18),
(b) lorsqu'une valeur de seuil (SW) prédéterminable de l'activité NOₓ (NOA) du catalyseur-accumulateur de NOₓ (18) n'est pas atteinte, la désulfuration est lancée avec des premiers paramètres prédéterminables de désulfuration,
(c) en fonction du résultat de la désulfuration, un dommage irréversible du catalyseur-accumulateur de NOₓ (18) est déterminé et lorsqu'une valeur limite de dommage (SW_{IR}) prédéterminée est dépassée, on lance une désulfuration lourde avec des deuxièmes paramètres prédéterminables de désulfuration, au moins l'un des deuxièmes paramètres de désulfuration étant sélectionné de manière à obtenir un rendement de désulfuration plus élevé qu'avec les premiers paramètres de désulfuration et
(d) en fonction du niveau de l'activité initiale de NOₓ (NOAMX) récupérée après la désulfuration lourde, un autre mode de fonctionnement du moteur à combustion interne (10) est défini.

2. Procédé selon la revendication 1, **caractérisé en ce que** la valeur de seuil (SW) est prédéterminée après chaque désulfuration de manière à être proportionnelle à une activité NOₓ initiale (NOAMX) du catalyseur-accumulateur de NOₓ (18) après la fin d'une désulfuration, la valeur limite de dommage (SW_{IR}) représentant une valeur limite minimale qui doit être atteinte pour l'activité NOₓ (NOA), la valeur de seuil (SW) étant supérieure à la valeur limite de dommage (SW_{IR}).

3. Procédé selon la revendication 1, **caractérisé en ce que** la valeur limite de dommage (SW_{IR}) est une fréquence maximale prédéterminée de désulfuration pour une valeur de seuil (SW) invariable.

4. Procédé selon la revendication 1, **caractérisé en ce que** la valeur limite de dommage (SW_{IR}) de la valeur de seuil (SW) invariable est une limite inférieure prédéterminée d'une activité NOₓ initiale (NOAMX) récupérée après une désulfuration.

5. Procédé selon l'une des revendications précédentes, **caractérisé en ce que** lorsque la valeur limite de dommage (SW_{IR}) est dépassée, un fonctionnement en conditions pauvres du moteur à combustion interne (10) est restreint ou interdit et on ne lance une désulfuration lourde que si des conditions prédéterminées, par exemple une température minimale du catalyseur-accumulateur de NOₓ (18) et/ou une vitesse minimale du véhicule maintenue pendant une durée minimale, sont réunies.

6. Procédé selon l'une des revendications précédentes, **caractérisé en ce que** l'autorisation ou le blocage du fonctionnement du moteur à combustion interne (10) en conditions pauvres sont déterminés en fonction de l'activité NOₓ initiale (NOAMX) récupérée après une désulfuration lourde.

7. Procédé selon l'une des revendications précédentes, **caractérisé en ce que** si après qu'une désulfuration lourde s'est terminée, l'activité initiale NOₓ (NOAMX) récupérée correspond presque complètement ou au moins dans une mesure prédéterminée à celle d'un catalyseur-accumulateur de NOₓ (18) exempt de soufre, exempt de NOₓ et non endommagé, le fonctionnement du moteur à combustion interne (10) en conditions pauvres est en outre autorisé.

8. Procédé selon l'une des revendications précédentes, **caractérisé en ce que** si après qu'une désulfuration lourde s'est terminée, l'activité initiale NOₓ (NOAMX) récupérée correspond presque complètement ou au moins dans une mesure prédéterminée à celle d'un catalyseur-accumulateur de NOₓ (18) exempt de soufre, exempt de NOₓ et non endommagé, les paramètres de désulfuration sont adaptés de telle sorte que les désulfurations suivantes se déroulent de façon plus efficace.

9. Procédé selon l'une des revendications précédentes, **caractérisé en ce que** si après qu'une désulfuration lourde s'est terminée, l'activité NOₓ initiale (NOAMX) récupérée n'est pas significativement plus élevée qu'après une désulfuration immédiatement précédente, on conclut à un dommage irréversible et important du catalyseur-accumulateur de NOₓ (18) et le fonctionnement du moteur à combustion interne (10) en conditions pauvres est restreint ou bloqué.

10. Procédé selon l'une des revendications précédentes, **caractérisé en ce que** l'activité NOₓ (NOA) du catalyseur-accumulateur de NOₓ (18) correspond au rapport entre la concentration en NOₓ mesurée en aval du catalyseur-accumulateur de NOₓ (18) et la concentration en NOₓ en amont du catalyseur-accumulateur de NOₓ (18), mesurée ou calculée à l'aide des paramètres actuels de fonctionnement du moteur à combustion interne (10).

11. Procédé selon l'une des revendications précédentes, **caractérisé en ce que** l'activité NOₓ (NOA) représente le rapport entre la concentration en NOₓ mesurée en aval du catalyseur-accumulateur de NOₓ (18) et la concentration en NOₓ modélisée pour un catalyseur-accumulateur de NOₓ (18) exempt de soufre et non endommagé.

12. Procédé selon l'une des revendications précédentes, **caractérisé en ce que** les paramètres de désulfuration sont la température de désulfuration du catalyseur-accumulateur de NOₓ (18), une valeur de consigne de richesse lambda et la durée de la désulfuration.

13. Procédé selon la revendication 12, **caractérisé en ce que** les deuxièmes paramètres de désulfuration présentent une valeur de consigne de richesse lambda plus basse et/ou une durée de désulfuration plus longue que les premiers paramètres de désulfuration.

14. Procédé selon l'une des revendications précédentes, **caractérisé en ce que** des paramètres supplémentaires de désulfuration au cas où la désulfuration réglée est en conditions riches/pauvres, sont des valeurs de consigne de richesse et de pauvreté lambda, la fréquence de basculement ainsi que la position des seuils de basculement des conditions riches aux conditions pauvres en aval du catalyseur-accumulateur de NOₓ (18).

15. Dispositif de contrôle de la désulfuration d'un catalyseur-accumulateur de NOₓ (18) disposé dans le canal (14) des gaz d'échappement d'un moteur à combustion interne (10), avec au moins une sonde de NOₓ (22) disposée en aval du catalyseur-accumulateur de NOₓ (18) et qui délivre un signal qui est fonction de la concentration en NOₓ qui règne dans les gaz d'échappement, dans lequel des moyens sont prévus pour permettre d'exécuter les étapes de procédé suivantes:
(a) détermination de l'activité NOₓ (NOA) du catalyseur-accumulateur de NOₓ (18) à partir de la concentration en NOₓ mesurée en aval du catalyseur-accumulateur de NOₓ (18),
(b) lorsqu'une valeur de seuil (SW) prédéterminable de l'activité NOₓ (NOA) du catalyseur-accumulateur de NOₓ (18) n'est pas atteinte, lancement de la désulfuration avec des premiers paramètres prédéterminables de désulfuration,
(c) en fonction du résultat de la désulfuration, détermination qu'un dommage irréversible du catalyseur-accumulateur de NOₓ (18) s'est produit et lorsqu'une valeur limite de dommage (SW_{IR}) prédéterminée est dépassée, lancement d'une désulfuration lourde avec des deuxièmes paramètres prédéterminables de désulfuration, au moins l'un des deuxièmes paramètres de désulfuration étant sélectionné de manière à obtenir un rendement de désulfuration plus élevé qu'avec les premiers paramètres de désulfuration et
(d) en fonction du niveau de l'activité initiale de NOₓ (NOAMX) récupérée après la désulfuration lourde, définition d'un autre mode de fonctionnement du moteur à combustion interne (10).

16. Dispositif selon la revendication 15, **caractérisé en ce que** les moyens comprennent une unité de contrôle (36) dans laquelle une procédure de contrôle des étapes de désulfuration d'un catalyseur-accumulateur de NOₓ (18) est reprise sous forme numérique.

17. Dispositif selon la revendication 16, **caractérisé en ce que** l'unité de contrôle (36) est intégrée dans l'appareil (28) de contrôle du moteur.
